# FASCICULE DE BREVET EUROPEEN

(11) **EP 0 692 606 B1**
(45) Date de publication et mention de la délivrance du brevet: **29.12.1999**
(21) Numéro de dépôt: 95201867.9
(22) Date de dépôt: 07.07.1995
(51) Int. Cl.: E21B 7/20, E21D 9/00

(54) **Procédé de réalisation d'un tunnel revêtu**
Verfahren zum Auskleiden von Tunneln
Method for lining a tunnel

(30) Priorité: 13.07.1994 BE 9400658
(43) Date de publication de la demande: 17.01.1996
(73) Titulaire: CENTRE D'ETUDE DE L'ENERGIE NUCLEAIRE, en abrégé: "CEN", 1160 Bruxelles (Auderghem) (BE)
(72) Inventeur: Bernier, Frédéric, B-1200 Woluwe-Saint-Lambert (BE)
(74) Mandataire: Debrabandere, René

(56) Documents cités:
- DE-A- 2 544 834
- DE-A- 3 122 710
- DE-B- 2 109 383
- FR-A- 2 403 504
- US-A- 1 372 856
- US-A- 3 645 102
- US-A- 4 116 011

## Description

L'invention concerne un procédé de réalisation d'un tunnel revêtu ou d'une excavation revêtue, selon lequel une excavation de section circulaire est creusée dans le sol à l'aide d'un dispositif approprié et un revêtement est placé à l'intérieur de cette excavation, la pose du revêtement comprenant l'introduction des portions de revêtement l'une après l'autre, en diamètre réduit dans la partie déjà revêtue du tunnel, et leur extension à leur emplacement final.

L'invention concerne en particulier la réalisation d'un microtunnel revêtu, c'est-à-dire un tunnel de petit diamètre entre autre dans le cas où l'intervention humaine n'est pas possible.

Dans un procédé connu sous le nom de "pipe-jacking", des éléments de revêtement sont poussés les uns derrière les autres, à partir d'une chambre de départ, à l'arrière d'un microtunnelier, assurant ainsi son avancement.

Si ce procédé est applicable dans certains sols stables, il est parfois impraticable dans d'autres sols qui se tassent ou convergent assez rapidement, tels que des sols argileux. Il est évident que, suite à la convergence, la friction du sol sur les sections du revêtement augmente, au fur et à mesure que le microtunnelier avance. Du fait de l'augmentation de cette friction, des forces de poussée toujours plus grandes sont nécessaires pour faire avancer le tunnelier et les éléments de revêtement déjà introduits ainsi que le microtunnelier. Ces forces peuvent devenir rapidement trop importantes, en particulier à grande profondeur, rendant la construction d'un tunnel d'une longueur supérieure à 30 m irréalisable par cette technique.

Un autre procédé, basé sur un dispositif qui maintient sous pression les parois de l'excavation pendant les opérations de creusement, est en cours de développement. L'excavation terminée, le dispositif est retiré et le revêtement final est placé par la méthode de "pipe-jacking". Cette technique, bien qu'originale, requiert une infrastructure lourde et onéreuse.

Afin de réduire les forces de frottement à l'interface revêtement-sol, il est déjà connu de mettre en place les portions de revêtement en position repliée au travers de la partie déjà réalisée du tunnel.

US-A-3.645.102 décrit un tel procédé dans lequel des portions de revêtement formant une partie d'un anneau sont introduites dans la partie déjà revêtue du tunnel. Les portions de revêment sont maintenues en position repliée par un câble et relâchées lorsqu'elles sont introduites dans la partie déjà revêtue susdite et tirées à l'aide d'un câble jusqu'à leur emplacement final. Une ouverture large demeure cependant entre les extrémités libres des portions de revêtement, cette ouverture étant complétée par une ou plusieures parties d'anneau introduites séparément, rendant ainsi le procédé impossible à réaliser dans un microtunnel où l'intervention humaine n'est pas possible.

L'invention a pour but de remédier aux inconvénients susdits et de procurer un procédé permettant la réalisation d'excavations revêtues, en particulier de microtunnel, d'une manière simple dans des sols convergents situés à grande profondeur.

Ce but est atteint par le fait que les portions introduites sont des éléments de tube sectionnés sur leur longueur qui sont repliés, en compression ou à l'état stable, de manière à ce que leurs extrémités libres se couvrent, et qui sont étendues à leur emplacement definitif, soit par leur propre élasticité dans le cas où ils étaient maintenus en compression, soit par un dispositif approprié (par exemple des vérins) dans l'autre cas, jusqu'à ce qu'ils forment un anneau fermé ne laissant qu'une ouverture éventuelle qui pourra se fermer plus tard par la convergence du sol.

Les avantages obtenus grâce à cette invention consistent essentiellement en ce que les forces de frottement à l'interface revêtement-sol sont éliminées. En effet, le frottement a lieu entre la face intérieure des éléments de tube en place et la face extérieure des nouveaux éléments de tube introduits. La pression exercée par le sol n'influence donc plus les forces de frottement lors du poussage des tubes étant donné que celle-ci est reprise par les éléments de tube extérieurs déjà en place, durant la réalisation de l'excavation.

Dans une forme de réalisation particulière de l'invention, après que des éléments de tube soient mis en place, un deuxième revêtement ou revêtment final est mis en place à l'intérieur des éléments de tube.

De préférence, ce deuxième revêtement comprend des éléments qui sont poussés au travers des éléments de tube déjà en place.

Les éléments du deuxième revêtement peuvent avoir un diamètre égal, aux tolérances près, au diamètre intérieur des éléments de tube en position finale fermée.

Le deuxième revêtement peut être mis en place sous forme d'éléments de tube classiques qui sont soudés entre eux pour former un revêtement étanche.

Le deuxième revêtement ou une partie de celui-ci peut être utilisé pour pousser les derniers éléments de tube à installer au travers des éléments de tube déjà en place.

D'autres particularités et avantages de l'invention ressortiront de la description donnée ci-après d'un procédé pour réaliser une excavation revêtue, selon l'invention. Cette description n'est donnée qu'à titre d'exemple non-limitatif en se référant aux dessins annexés, dans lesquels :
la figure 1 montre en coupe un microtunnel en train d'être réalisé par le procédé selon l'invention;
la figure 2 représente une coupe selon la ligne II-II de la figure 1;
la figure 3 représente une coupe selon la ligne III-III de la figure 1;
la figure 4 représente, sur une échelle agrandie, le détail indiqué par F4 à la figure 3,
la figure 5 représente une coupe selon la ligne V-V de la figure 1.

Les figures ont trait à la réalisation d'une excavation sous forme d'un microtunnel horizontal de diamètre compris entre 0,5 et 1,5 m, à partir d'une galerie principale déjà existante 16, dans un sol 1 argileux, à grande profondeur.

Pour réaliser ce microtunnel, un dispositif d'excavation, c'est-à-dire un microtunnelier 2 est utilisé constitué de trois stations, c'est-à-dire une station d'ancrage 3, une station de poussage 4 et une station d'excavation 5.

A l'aide de la station d'ancrage 3, munie de vérins hydrauliques 6, le microtunnelier 2 est ancré dans le sol 1. Ensuite, la station d'excavation 5 composée d'un instrument de forage à attaque globale est avancée, durant le creusement, à l'aide de la station de poussage 4 munie également de vérins hydrauliques. Lorsque les vérins hydrauliques de la station de poussage 4 sont en fin de course, la station d'ancrage 3 est libérée et rétractée vers la station d'excavation 5, à l'aide des vérins hydrauliques de la station de poussage 4. La place nécessaire à l'emplacement d'un élement d'un revêtement auxiliaire 7 est ainsi libérée à l'arrière du microtunnelier 2. La procédure susdite est répétée, en commençant par un nouvel ancrage du microtunnelier 2.

A l'arrière du microtunnelier, le revêtement est placé en deux étapes, c'est-à-dire une premiere étape au cours de laquelle un premier revêtement ou revêtement auxiliaire 7, destiné à reprendre durant la réalisation du tunnel, les pressions du sol 1 (de l'ordre de 1 MPa), est mis en place et une deuxième étape au cours de laquelle un deuxième revêtement ou revêtement final 8, destiné à reprendre les pressions du sol 1 à long terme (de l'ordre de 5 MPa), est mis en place.

Le revêtement auxiliaire 7 est formé d'éléments de tube 9, par exemple en métal, d'une épaisseur comprise entre 5 et 10 mm, et donc quelque peu élastiquement déformable, qui sont sectionnés sur toute leur longueur et repliés sur eux mêmes, tel que représenté à la figure 2. Ces éléments de tube 9 peuvent être acheminés, les uns derrière les autres, en position repliée, jusqu'au niveau de leur emplacement en les poussant au travers des éléments de tube 9 déjà en place, tel que représenté à la figure 2. Au niveau de leur emplacement, les éléments de tube 9 s'ouvrent par leur propre élasticité et reprennent leur position initiale, c'est-à-dire la position qu'ils avaient après leur sectionnement, tel que représenté à la figure 3, laissant ainsi une ouverture longitudinale 10. Chaque élément de tube 9 est muni sur sa face extérieure au niveau de la section longitudinale, d'un guide 11 formé par un rebord courbé. La fonction de ce guide fait l'objet d'un autre paragraphe.

La pose du revêtement auxiliaire 7 est réalisée de la manière suivante: un premier élément de tube 9 est mis en place dans le microtunnel; les éléments de tube 9 suivants sont préalablement repliés sur eux-mêmes et introduits les uns après les autres, tel que représenté en coupe à la figure 2, à partir de la galerie principale 16, au fur et à mesure que le microtunnelier 2 excave.

Il est possible de maintenir les éléments de tube 9 en position repliée au cours de leur introduction, par un dispositif approprié, comme par exemple des lanières, ce dispositif permettant de libérer les éléments de tube au niveau de leur emplacement.

Les éléments de tube 9 sont ainsi poussés jusqu'au niveau de leur emplacement, à l'aide d'une station de poussage 13, placée dans la galerie principale 16.

Les forces de frottement ne dépendent donc plus de la pression du sol 1, puisque celle-ci est reprise par les éléments de tube 9 durant le creusement du microtunnel.

Afin d'empêcher l'entraînement des éléments de tube 9 en place, lors du poussage des éléments de tube 9 repliés, les éléments de tube 9 sont rendus solidaires par des dispositifs de calage appropriés.

Au niveau de leur emplacement, les éléments de tube 9 s'ouvrent par élasticité, tel que représenté à la figure 3, laissant une ouverture longitudinale 10. Le guide 11 susdit limite le mouvement des parois de l'élément de tube 9.

La section longitudinale de chaque élément de tube 9 est telle qu'un bord de l'ouverture 10 soit pourvu d'une rainure en V 14 et que l'autre bord de cette même ouverture 10 possède une extrémité correspondante 15 en V, tel que représenté en détail à la figure 4.

Suite à la convergence du sol 1, l'ouverture 10 se referme. Le guide 11 et la rainure 14 jointe à l'extrémité 15 de l'élément de tube assurent une parfaite fermeture de cet élément de tube 9 lorsque le sol 1 argileux a convergé, tel que représenté à la figure 5.

Lorsque le dernier élément de tube 9 replié a été introduit dans le microtunnel, la mise en place du revêtement final 8 en métal débute. Ce revêtement final 8 étanche est destiné à reprendre la pression exercée par le sol 1 à long terme. Ce revêtement final 8 a un diamètre extérieur égal, aux tolérances près, au diamètre intérieur du revêtement auxiliaire 7 avec les éléments de tube 9 dans leur position fermée.

Le revêtement final 8 est introduit sous forme d'éléments de tube 12 qui sont poussés, les uns après les autres, à partir de la galerie principale 16, à l'aide de la station de poussage 13. Au fur et à mesure de leur introduction, les éléments de tube 12 sont soudés afin d'assurer leur étanchéité.

Le revêtement final 8 peut être utilisé pour pousser vers leur emplacement les derniers éléments de tube 9.

Le microtunnel est réalisé dès que tous les éléments de tube 9 se trouvent à leur emplacement et que tous les éléments de tube 12 du revêtement final 8 ont été introduits.

Le procédé décrit ci-dessus permet, de manière simple et continue, de réaliser des tunnels dans des sols convergents à grande profondeur.

Il est évident que de nombreuses modifications peuvent être apportées à l'exemple susdécrit, sans pour autant sortir du cadre de l'invention telle que décrite dans les revendications ci-après.

En particulier, l'excavation ne doit pas nécessairement être un microtunnel horizontal. Elle peut être un tunnel, une galerie ou n'importe quelle excavation horizontale ou inclinée ou même verticale. Le microtunnelier 2 peut selon le cas être remplacé par un autre dispositif d'excavation approprié.

Au lieu de prendre appui sur le sol, le tunnelier ou autre dispositif d'excavation peut prendre appui sur les éléments de tube 9 déjà mis en place. Ainsi la station d'ancrage 3 peut être éliminée ou remplacée.

Dans une variante du procédé décrit, les éléments de tube 9 du premier revêtement, sont repliés dans une position stable (et ne sont donc plus maintenus en compression) et, au lieu de s'ouvrir par leur propre élasticité, sont étendus mécaniquement à leur emplacement final, par exemple par des vérins.

Ces éléments de tube 9 ne doivent pas nécessairement être en métal. Ils peuvent par exemple être en matière synthétique.

De même, les éléments de tube 12 du revêtement final 8 ne doivent pas nécessairement être en métal. Ils peuvent par exemple être en béton.

D'aileurs, ce revêtement final 8 peut dans certaines variantes être omis ou remplacé par l'injection de béton par exemple à l'extérieur autour des éléments de tube 9 du revêtement auxiliaire 7 mis en place.

## Revendications

1. Procédé de réalisation d'un tunnel revêtu ou d'une excavation revêtue, selon lequel une excavation de section circulaire est creusée dans le sol à l'aide d'un dispositif approprié (2) et un revêtement (7) est placé à l'intérieur de cette excavation, la pose du revêtement (7) comprenant l'introduction des portions de revêtement l'une après l'autre, en diamètre réduit dans la partie déjà revêtue du tunnel, et leur extension à leur emplacement final, caractérisé en ce que les portions introduites sont des éléments de tube (9) sectionnés sur leur longueur qui sont repliés, en compression ou dans une position stable, de manière à ce que leurs extrémités libres se couvrent, et qui, à leur emplacement definitif, sont étendus, soit par leur propre élasticité dans le cas où ils étaient maintenus en compression, soit par un dispositif approprié dans le cas contraire, jusqu'à ce qu'ils forment un anneau fermé ne laissant qu'une ouverture éventuelle qui pourra se fermer plus tard par la convergence du sol.

2. Procédé selon la revendication 1, caractérisé en ce qu'après que des éléments de tube (9) soient mis en place, un deuxième revêtement (8) est mis en place à l'intérieur des éléments de tube (9).

3. Procédé selon la revendication 1 ou 2, caractérisé en ce que le deuxième revêtement (8) comprend des éléments (12) qui sont poussés au travers des éléments de tube (9) déjà en place.

4. Procédé selon la revendication 3, caractérisé en ce que des éléments (12) du deuxième revêtement (8) sont introduits ayant un diamètre égal, aux tolérances près, au diamètre intérieur des éléments de tube (9) du premier revêtement (7) en position finale fermée.

5. Procédé selon l'une ou l'autre des revendications 3 et 4, caractérisé en ce que le revêtement final (8) est mis en place sous forme d'éléments (12) de tube classiques soudés entre eux pour former un revêtement étanche.

6. Procédé selon l'une ou l'autre des revendications 3 à 5, caractérisé en ce que le revêtement final (8) ou une partie de celui-ci est utilisé pour pousser les derniers éléments de tube (9) à installer au travers des éléments de tube (9) déjà en place.

7. Procédé selon l'une ou l'autre des revendications précédentes, caractérisé en ce qu'un dispositif de calage est prévu entre les éléments de tube (9) afin d'éviter leur entraînement lors de l'introduction d'un élément de tube (9) à travers ceux-ci.

8. Procédé selon l'une ou l'autre des revendications précédentes, caractérisé en ce que les éléments de tube (9) qui sont poussés sont pourvus d'un guide (11) pour les guider lorsqu'ils se ferment sous l'action de la convergence du sol.

## Patentansprüche

1. Verfahren zur Verwirklichung eines ausgekleideten Tunnels oder einer ausgekleideten Ausschachtung, gemäß dessen eine Ausschachtung mit kreisförmigem Querschnitt mit Hilfe einer geeigneten Vorrichtung (2) gegraben wird und eine Auskleidung (7) im Inneren dieser Ausschachtung plaziert wird, wobei das Anbringen der Auskleidung (7) das aufeinanderfolgende Einbringen von Abschnitten der Auskleidung mit reduziertem Durchmesser in die bereits ausgekleideten Partie des Tunnels und ihre Ausdehnung an ihrem endgültigen Standort umfasst, dadurch gekennzeichnet, dass diese eingebrachten Abschnitte Rohrelemente (9) sind, die ihrer Länge nach aufgeteilt sind, die, unter Druck oder in einer stabilen Position, zusammengebogen sind, derart, dass ihre freien Enden einander überlappen, und die an ihrem endgültigen Standort ausgedehnt werden, entweder durch ihre Eigenelastizität in dem Fall, wo sie unter Druck gehalten werden, oder durch eine geeignete Vorrichtung im gegenteiligen Fall, bis sie einen geschlossenen Ring bilden, wobei sie nur noch eine eventuelle Öffnung freilassen, die sich später durch das Zusammenfallen des Bodens schließen kann.

2. Verfahren gemäß Anspruch 1, dadurch gekennzeichnet, dass, nachdem die Rohrelemente (9) angebracht worden sind, eine zweite Auskleidung (8) im Inneren der Rohrelemente (9) angebracht wird.

3. Verfahren gemäß Anspruch 1 oder 2, dadurch gekennzeichnet, dass die zweite Auskleidung (8) Elemente (12) umfasst, die durch die bereits an Ort und Stelle befindlichen Rohrelemente (9) geschoben werden.

4. Verfahren gemäß Anspruch 3, dadurch gekennzeichnet, dass Elemente (12) der zweiten Auskleidung (8) eingebracht werden, die einen Durchmesser, mit knappen Toleranzen, gleich dem Innendurchmesser der Rohrelemente (9) der ersten Auskleidung (7) in endgültiger geschlossener Position haben.

5. Verfahren gemäß einem der Ansprüche 3 und 4, dadurch gekennzeichnet, dass diese endgültige Auskleidung (8) in Form von Elementen (12) klassischer, miteinander verschweißter Rohre angebracht wird, um eine dichte Auskleidung zu bilden.

6. Verfahren gemäß einem der Ansprüche 3 bis 5, dadurch gekennzeichnet, dass die endgültige Auskleidung (8) oder ein Teil davon dazu verwendet wird, die letzten Rohrelemente (9) durch die bereits an Ort und Stelle befindlichen Rohrelemente (9) anzubringen.

7. Verfahren gemäß einem der vorangehenden Ansprüche, dadurch gekennzeichnet, dass eine Verkeilvorrichtung zwischen den Rohrelementen (9) vorgesehen ist, um ihr Mitnehmen während des Einbringens eines Rohrelements (9) durch diese zu verhindern.

8. Verfahren gemäß einem der vorangehenden Ansprüche, dadurch gekennzeichnet, dass die Rohrelemente (9), die geschoben werden, mit einer Führung (11) versehen sind, um sie zu führen, wenn sie sich unter der Einwirkung des Zusammenfallens des Bodens schließen.

## Claims

1. Method for making a lined tunnel or a lined excavation, according to which a circular excavation is dug in the ground by means of an appropriate device (2) and a lining (7) is provided on the inside of said excavation, whereby the placing of the lining (7) comprises the introduction of portions of the lining, one after the other, with a restricted diameter, in the part of the tunnel which is already lined, and their extension to their final location, characterised in that the portions which are introduced are tubular elements (9), cut over their length and which are folded up, compressed or in a stable position, such that their free ends cover one another, and which are extended in their final location, either as a result of their own elasticity in the case where they had been compressed, or by means of an appropriate device in the opposite case, until they form a closed ring with possibly one opening which may be closed later as a result of the convergence of the ground.

2. Method according to claim 1, characterised in that, after the tubular elements (9) have been put in place, a second lining (8) is provided on the inside of the tubular elements (9).

3. Method according to claim 1 or 2, characterised in that the second lining (8) contains elements (12) which are pushed through the tubular elements (9) which are already in place.

4. Method according to claim 3, characterised in that elements (12) of the second lining (8) are introduced having a diameter which is equal to the inner diameter of the tubular elements (9) of the first lining (7), save for the tolerances, in the closed final position.

5. Method according to any of claims 3 and 4, characterised in that the final lining (8) is provided in the shape of conventional tubular elements (12) which are welded to one another so as to form a tight lining.

6. Method according to any of claims 3 to 5, characterised in that the final lining (8) or a part thereof is used for pushing the last tubular elements (9) to be provided through the tubular elements (9) which are already in place.

7. Method according to any of the preceding claims, characterised in that a wedging device is provided between the tubular elements (9) so as to avoid that they are dragged along as a tubular element (9) is introduced right through them.

8. Method according to any of the preceding claims, characterised in that the tubular elements (9) which are pushed in are equipped with a guide (11) so as to guide them as they close due to the convergence of the ground.
